# FASCICULE DE BREVET EUROPEEN

(11) **EP 1 226 978 B1**
(45) Date de publication et mention de la délivrance du brevet: **08.03.2006**
(21) Numéro de dépôt: 02360043.0
(22) Date de dépôt: 25.01.2002
(51) Int. Cl.: B42F 13/24

(54) **Mécanisme de fermeture pour classeur**
Ordnermechanismus
File mechanism

(30) Priorité: 26.01.2001 FR 0101101
(43) Date de publication de la demande: 31.07.2002
(73) Titulaire: Brenier, Gilles, 42100 Saint Etienne (FR)
(72) Inventeur: Brenier, Gilles, 42100 Saint Etienne (FR)
(74) Mandataire: Nuss, Pierre

(56) Documents cités:
- EP-A- 0 207 059
- FR-A- 2 129 513

## Description

La présente invention concerne le domaine des équipements de bureau, notamment de classement, en particulier les classeurs à levier, et a pour objet un mécanisme de fermeture pour classeur.

Les mécanismes de fermeture pour classeur sont généralement constitués par deux broches fixes montées sur une plaque de base et par deux broches mobiles déplaçables, par l'intermédiaire d'un levier pivotant, d'une position de fermeture à une position ouverte. En position de fermeture, les extrémités libres des broches mobiles sont en appui sur les extrémités libres des broches fixes et constituent un guide fermé permettant de tourner des feuilles perforées d'un côté du classeur vers l'autre.

Les mécanismes existants présentent, cependant, l'inconvénient de ne pas permettre, en position ouverte, d'insérer des feuilles perforées, afin de les faire passer d'une pile dans l'autre sans refermer le mécanisme. En effet, le levier pivotant, qui est relativement long et plié à son extrémité pour faciliter sa manoeuvre, heurte extérieurement l'une des broches mobiles, ou se trouve dans l'espace compris entre les extrémités libres des broches mobiles et des broches fixes.

Pour obvier à cet inconvénient, il a été proposé, suivant EP-A-0 207 059, un mécanisme de fermeture de ce type permettant, tout en utilisant un levier pivotant de type connu et d'utilisation pratique et facile, de retourner des feuilles retenues par les broches fixes, afin de les faire passer sur les broches mobiles sans nécessiter de refermer à chaque fois le mécanisme de fermeture pour amener le levier pivotant dans une position d'effacement n'empêchant pas ledit retournement des feuilles.

Il subsiste, cependant, un risque que le levier pivotant passe difficilement entre les broches fixes et mobiles et doive être légèrement dévié élastiquement de son plan de pivotement.

Il a également été proposé, par FR-A-2 672 244, un levier de mécanisme de fermeture pour classeur monobloc présentant, près de son axe d'articulation, un bec de manoeuvre, sa partie libre de préhension étant décalée en alignement par rapport au plan passant par l'articulation et le bec de manoeuvre et par rapport au palier de ladite articulation.

Un tel levier de mécanisme de fermeture présente, toutefois, l'inconvénient d'être de fabrication relativement complexe et de nécessiter un montage précis sur la plaquette de fixation du mécanisme dans le classeur.

En outre, les mécanismes à levier connus ne permettent pas d'obtenir des distances d'ouverture entre les broches mobiles et les broches fixes importantes, de sorte que les manipulations de documents à sortir ou à insérer ou à passer d'un côté à l'autre sont relativement malaisées.

La présente invention a pour but de pallier ces inconvénients en proposant un mécanisme de fermeture pour classeur permettant d'obtenir un passage aisé du levier de sa position de service de fermeture des broches à une position pivotée de 180°, d'ouverture desdites broches.

Elle a, en effet, pour objet un mécanisme de fermeture pour classeur, essentiellement constitué par une plaquette de fixation portant des broches fixes et des broches mobiles reliées entre elles par un tronçon de manoeuvre chargé par un ressort, ces broches mobiles étant manoeuvrées par l'intermédiaire d'un levier articulé sur la plaquette de fixation et agissant sur le tronçon de manoeuvre du côté opposé au ressort, ledit levier présentant une partie libre de préhension décalée en alignement par rapport au plan passant par son articulation sur la plaquette de fixation, caractérisé en ce que la plaquette de fixation est pourvue, près de l'axe d'articulation du levier, d'une butée de limitation du pivotement du tronçon de manoeuvre contre l'action du ressort, en position d'ouverture des broches mobiles.

L'invention sera mieux comprise, grâce à la description ci-après, qui se rapporte à un mode de réalisation préféré, donné à titre d'exemple non limitatif, et expliqué avec référence au dessin schématique annexé, dans lequel :
la figure 1 est une vue en perspective d'un mécanisme de fermeture pour classeur conforme à l'invention, en position de fermeture des broches mobiles, et
la figure 2 est une vue analogue à celle de la figure 1 représentant le mécanisme en position d'ouverture des broches mobiles.

Les figures 1 et 2 des dessins annexés représentent un mécanisme de fermeture pour classeur, qui est essentiellement constitué par une plaquette de fixation 1 portant des broches fixes 2 et des broches mobiles 3 reliées entre elles par un tronçon de manoeuvre 4 chargé par un ressort 5. Ces broches mobiles 3 sont manoeuvrées par l'intermédiaire d'un levier 6 articulé sur la plaquette de fixation 1 et agissant sur le tronçon de manoeuvre 4 du côté opposé au ressort 5, ledit levier 6 présentant une partie libre de préhension 7 décalée en alignement par rapport au plan passant par son articulation 8 sur la plaquette de fixation 1.

Conformément à l'invention, la plaquette de fixation 1 est pourvue, près de l'axe d'articulation 8 du levier 6, d'une butée 9 de limitation du pivotement du tronçon de manoeuvre 4 contre l'action du ressort 5, en position d'ouverture des broches mobiles 3.

Le décalage en alignement de la partie libre de préhension 7 du levier 6 permet, de manière connue, un montage de ce dernier tel que ladite partie 7 se trouve plus près des broches fixes 2 et que lors d'une manoeuvre d'ouverture des broches mobiles 3 ladite partie 7 passe aisément entre les extrémités des broches fixes et des broches mobiles afin de se replier sensiblement à 180° par rapport à sa position de fermeture desdites broches. Une telle rotation du levier permet alors le passage de feuilles d'un côté des anneaux, constitués chacun par une broche fixe et par une broche mobile, à l'autre, en position ouverte de ces derniers, le levier ne touchant pas lesdits anneaux lors de son pivotement et n'occasionnant aucune gêne pour la manoeuvre des feuilles.

La butée 9 de limitation du pivotement du tronçon de manoeuvre 4 contre l'action du ressort 5, en position d'ouverture des broches mobiles 3 est avantageusement constituée par une languette en saillie latéralement sur une paroi 10 de la plaquette de fixation 1, s'étendant dans une direction sensiblement parallèle à celle des broches 2 et 3 et formant le support de l'axe d'articulation 8 du levier 6, cette languette en saillie s'étendant au-dessus et à distance du tronçon de manoeuvre 4 reliant les broches mobiles 3, dans la position de fermeture de ces dernières.

De préférence, la languette en saillie formant la butée 9 de limitation du pivotement du tronçon de manoeuvre 4 contre l'action du ressort 5, en position d'ouverture des broches mobiles 3, est réalisée par découpe et pliage simultané lors des opérations d'estampage de la plaquette de fixation 1. En outre, cette languette ou butée 9 s'étend à une distance importante du tronçon de manoeuvre 4 correspondant à un déplacement maximal du ressort 5. Cette distance permettant un déplacement maximal du ressort 5 est simplement déterminée par l'arc maximal de déplacement que peut effectuer le tronçon 4 sans risque de décrochement du ressort 5.

Il résulte de ce mode de réalisation qu'une ouverture maximale des broches peut être obtenue, facilitant ainsi les manoeuvres de mise en place, de retrait et de déplacement des feuilles.

Grâce à l'invention, il est possible de réaliser un mécanisme de fermeture pour classeur à levier, de constitution simple, pouvant facilement être réalisé en grande série et à un faible prix de revient. En outre, ce mécanisme permet l'obtention d'une ouverture entre broches largement supérieure à celle habituellement disponible.

Bien entendu, l'invention n'est pas limitée au mode de réalisation décrit et représenté au dessin annexé. Des modifications restent possibles, notamment du point de vue de la constitution des divers éléments ou par substitution d'équivalents techniques, sans sortir pour autant du domaine de protection de l'invention.

## Revendications

1. Mécanisme de fermeture pour classeur, essentiellement constitué par une plaquette de fixation (1) portant des broches fixes (2) et des broches mobiles (3) reliées entre elles par un tronçon de manoeuvre (4) chargé par un ressort (5), ces broches mobiles (3) étant manoeuvrées par l'intermédiaire d'un levier (6) articulé sur la plaquette de fixation (1) et agissant sur le tronçon de manoeuvre (4) du côté opposé au ressort (5), ledit levier (6) présentant une partie libre de préhension (7) décalée en alignement par rapport au plan passant par son articulation (8) sur la plaquette de fixation (1), **caractérisé en ce que** la plaquette de fixation (1) est pourvue, près de l'axe d'articulation (8) du levier (6), d'une butée (9) de limitation du pivotement du tronçon de manoeuvre (4) contre l'action du ressort (5), en position d'ouverture des broches mobiles (3).

2. Mécanisme, suivant la revendication 1, **caractérisé en ce que** la butée (9) de limitation du pivotement du tronçon de manoeuvre (4) contre l'action du ressort (5), en position d'ouverture des broches mobiles (3) est constituée par une languette en saillie latéralement sur une paroi (10) de la plaquette de fixation (1), s'étendant dans une direction sensiblement parallèle à celle des broches (2 et 3) et formant le support de l'axe d'articulation (8) du levier (6), cette languette en saillie s'étendant au-dessus et à distance du tronçon de manoeuvre (4) reliant les broches mobiles (3), dans la position de fermeture de ces dernières.

3. Mécanisme, suivant la revendication 2, **caractérisé en ce que** la languette en saillie formant la butée (9) de limitation du pivotement du tronçon de manoeuvre (4) contre l'action du ressort (5), en position d'ouverture des broches mobiles (3), est réalisée par découpe et pliage simultané lors des opérations d'estampage de la plaquette de fixation (1).

4. Mécanisme, suivant l'une quelconque des revendications 2 et 3, **caractérisé en ce que** la languette ou butée (9) s'étend à une distance importante du tronçon de manoeuvre (4) correspondant à un déplacement maximal du ressort (5).

## Patentansprüche

1. Ordnerschließmechanismus, der im Wesentlichen aus einer Befestigungsplatte (1) mit festen Stiften (2) und beweglichen Stiften (3) besteht, die durch einen mit einer Feder (5) belasteten Betätigungsabschnitt (4) miteinander verbunden sind, wobei die beweglichen Stifte (3) mittels eines an der Befestigungsplatte (1) angelenkten Hebels (6) betätigt werden, der von der der Feder (5) gegenüberliegenden Seite aus auf den Betätigungsabschnitt (4) wirkt, wobei der Hebel (6) einen freien Greifbereich (7) aufweist, dessen Axialität bezüglich der Durchgangsebene durch sein Gelenk (8) auf der Befestigungsplatte (1) verschoben ist,
**dadurch gekennzeichnet, dass**
die Befestigungsplatte (1) nahe der Schwenkachse (8) des Hebels (6) mit einem Anschlag (9) zur Begrenzung der Schwenkbewegung des Betätigungsabschnitts (4) gegen die Wirkung der Feder (5) in Öffnungsstellung der beweglichen Stifte (3) versehen ist.

2. Mechanismus nach Anspruch 1, **dadurch gekennzeichnet; dass** der Anschlag (9) zur Begrenzung der Schwenkbewegung des Betätigungsabschnitts (4) gegen die Wirkung der Feder (5) in Öffnungsstellung der beweglichen Stifte (3) durch eine an einer Wand (10) der Befestigungsplatte (1) seitlich vorspringende Blattfeder gebildet ist, die sich in genau paralleler Richtung zu den Stiften (2 und 3) erstreckt und den Träger der Schwenkachse (8) des Hebels (6) bildet, wobei sich die vorspringende Blattfeder über und mit Abstand von dem die beweglichen Stifte (3) verbindenden Betätigungsabschnitt (4) erstreckt, wenn diese.in Schließstellung sind.

3. Mechanismus nach Anspruch 2, **dadurch gekennzeichnet, dass** die in Öffnungsstellung der beweglichen Stifte (3) den Anschlag (9) zur Begrenzung der Schwenkbewegung des Betätigungsabschnitts (4) gegen die Wirkung der Feder (5) bildende vorspringende Blattfeder durch Stanzen und gleichzeitiges Biegen während der Stanzoperationen der Befestigungsplatte (1) verwirklicht wird.

4. Mechanismus nach einem der Ansprüche 2 und 3, **dadurch gekennzeichnet, dass** die Blattfeder oder der Anschlag (9) sich in einer weiten Entfernung von dem Betätigungshebel (4), entsprechend einer maximalen Verstellung der Feder (5), erstreckt.

## Claims

1. File mechanism, essentially consisting of a fixing plate (1) bearing fixed pins (2) and moving pins (3) connected to one another by a manipulation section (4) springloaded by a spring (5), the said moving pins (3) being operated by a level (6) articulated on the fixing plate (1) which acts upon the manipulation section (4) on the side opposite to the spring (5), the said level (6) having a free portion (7) for gripping offset in alignment relative to the plane passing through its articulation (8) on the fixing plate (1), **characterised in that** the fixing plate (1) is provided near the articulation axis (8) of the lever (6) with an end-stop (9) which restricts the pivoting of the manipulation section (4) against the action of the spring (5), in the open position of the moving pins (3).

2. File mechanism according to Claim 1, **characterised in that** the end-stop (9) that restricts the pivoting of the manipulation section (4) against the action of the spring (5) in the open position of the moving pins (3) consists of a tab which projects laterally on a wall (10) of the fixing plate (1) and extends in a direction substantially parallel to that of the pins (2 and 3), forming the support of the articulation axis (8) of the lever (6), the said projecting tab extending above and a distance away from the manipulation section (4) that connects the moving pins (3) in the closing position of the latter.

3. File mechanism according to Claim 2, **characterised in that** the projecting tab that forms the end-stop (9) which restricts the pivoting of the manipulation section (4) against the action of the spring (5) in the open position of the moving pins (3), is made by simultaneous cutting out and bending during the operation of stamping out the fixing plate (1).

4. File mechanism according to either of Claims 2 and 3, **characterised in that** the tab or end-stop (9) extends at a considerable distance from the manipulation section (4), which corresponds to the maximum displacement of the spring (5).
